# EUROPÄISCHE PATENTSCHRIFT

(11) **EP 0 634 048 B1**
(45) Veröffentlichungstag und Bekanntmachung des Hinweises auf die Patenterteilung: **27.12.1995**
(21) Anmeldenummer: 93907775.6
(22) Anmeldetag: 26.03.1993
(51) Int. Cl.: H01H 33/66, H01H 33/12

(54) **GASISOLIERTE SCHALTANLAGE MIT EINEM MEHRPOLIGEN VAKUUMSCHALTER UND EINEM MEHRPOLIGEN LASTTRENNSCHALTER**
GAS-INSULATED SWITCHING UNIT WITH A MULTI-POLE VACUUM SWITCH AND A MULTIPOLE LOAD-BREAK SWITCH
DISPOSITIF DE DISTRIBUTION ELECTRIQUE ISOLE AU GAZ COMPORTANT UN INTERRUPTEUR A VIDE MULTIPOLAIRE ET UN SECTIONNEUR A COUPURE EN CHARGE MULTIPOLAIRE

(30) Priorität: 31.03.1992 DE 4211155
(43) Veröffentlichungstag der Anmeldung: 18.01.1995
(73) Patentinhaber: SIEMENS AKTIENGESELLSCHAFT, 80333 München (DE)
(72) Erfinder: SPÄCK, Helmut, D-63739 Aschaffenburg (DE); SIMON, Gerhard, D-64367 Mühltal (DE)
(86) Internationale Anmeldenummer: DE9300310
(87) Internationale Veröffentlichungsnummer: WO9320572

(56) Entgegenhaltungen:
- WO-A-90/13932
- DE-A- 4 123 710
- BROWN BOVERI REVIEW Bd. 73, Nr. 11, November 1986, BADEN (CH), S. 629 - 637, J. Gräfling & B. Schemmann 'MEDIUM-VOLTAGE SWITCHGEAR EAK WITH VACUUM CIRCUIT-BREAKERS AND SF6 GAS INSULATION'

## Beschreibung

Die Erfindung betrifft eine gasisolierte Schaltanlage mit einem gasgefüllten Behälter und einem in dem Behälter mit horizontaler Lage seiner Vakuumschaltröhren angeordneten mehrpoligen Vakuumschalter sowie mit einem mit horizontaler Lage seiner Schalterwelle unterhalb des Vakuumschalters angeordneten mehrpoligen Dreistellungs-Lasttrennschalter und an einer Frontwand des Behälters angeordneten Antriebsvorrichtungen für den Vakuumschalter und den Lasttrennschalter, ferner mit unterhalb des Lasttrennschalters an der Frontwand angeordneten Abgangsdurchführungen.

Eine Schaltanlage dieser Art ist durch die DE-A-39 15 948 bekanntgeworden. Bei dieser Anordnung ergeben sich günstige Bedingungen für die Anbringung der elektrischen Verbindungen zwischen dem Vakuumschalter und dem Lasttrennschalter. Ebenso sind die Sammelschienen günstig verlegbar, die an den Seitenwänden des Behälters ein- und austreten und daher unmittelbar in seitlich anschließende Schaltfelder einführbar sind.

Es zeigt sich jedoch, daß die mechanischen Verbindungen zwischen den an der Frontwand des Behälters befindlichen Antriebsvorrichtungen und den durch diese zu betätigenden Schaltgeräten verhältnismäßig kompliziert sind. Der Erfindung liegt die Aufgabe zugrunde, ohne Nachteil für die elektrischen Verbindungen den mechanischen Aufbau der Antriebsverbindungen zu vereinfachen.

Diese Aufgabe wird gemäß der Erfindung dadurch gelöst, daß die Vakuumschaltröhren mit rechtwinklig zur Frontwand des Behälters ausgerichteten Längsachsen angeordnet sind und daß der Lasttrennschalter mit gleichfalls horizontaler, jedoch parallel zur Frontwand des Behälters ausgerichteter Drehachse angeordnet ist.

Durch die Drehung sowohl des Vakuumschalters als auch des Lasttrennschalters um 90° bleiben die elektrischen Verbindungen zwischen diesen beiden Schaltgeräten unverändert erhalten. Andererseits können nun anstelle des bisher erforderlichen Umlenkgetriebes zwischen dem Vakuumschalter und der an der Frontwand sitzenden zugeordneten Antriebsvorrichtung zweckmäßig linear wirkende Antriebsteile eingesetzt werden. Beispiele hierfür sind der EP-A-0 354 803 oder der DE-A-41 23 710 zu entnehmen. In beiden Fällen ist jeder Vakuumschaltröhre eine Betätigungsstange zugeordnet, die mittels eines Faltenbalges abgedichtet in den Behälter eingeführt ist. Andererseits gelangen die Anschlußvorrichtungen des Lasttrennschalters in eine Stellung, die eine kreuzungsfreie Verbindung mit den an der Frontwand des Behälters vorgesehenen Abgangsdurchführungen ermöglicht.

Von der bisherigen Anordnung der Sammelschienen-Durchführungen in den Seitenwänden des Behälters kann ohne Nachteil abgesehen werden. Auch diese Durchführungen lassen sich an der Frontwand des Behälters anordnen und kreuzungsfrei mit dem Lasttrennschalter verbinden. Die Behälter einer mehrfeldrigen Schaltanlage können dann ohne seitlichen Abstand nebeneinander aufgestellt werden, wobei die Sammelschienen vor den Behältern in geeigneter Weise verlegbar und im Bedarfsfall anpaßbar sind.

Im Rahmen der Erfindung kann der Lasttrennschalter durch einen mit seiner Schalterwelle zusammenwirkenden inneren Schwenkhebel betätigbar sein, der an seinem der Frontwand des Behälters zugewandten Ende zum Eingriff eines äußeren, gegenüber der Frontwand gasdicht abgedichteten Schwenkhebels eine Gabelöffnung besitzt. Diese Anordnung ist vorteilhaft für die Montage des Lasttrennschalters, weil die Kupplung mit der Antriebsvorrichtung auf denkbar einfache Weise zustande kommt.

Die Erfindung wird im folgenden anhand der Figuren näher erläutert.

Die Figur 1 zeigt seitlich aufgeschnitten ein Feld einer Mittelspannungs-Schaltanlage mit einem Vakuum-Leistungsschalter und einem Dreistellungs-Lasttrennschalter sowie den zugehörigen Antriebsvorrichtungen und den elektrischen Durchführungen.

In der Figur 2 ist die nebeneinanderliegende Anordnung von drei Vakuumschaltröhren des Vakuum-Leistungsschalters nach der Figur 1 dargestellt. Nur die mittlere von drei oberen Isolierplatten ist gezeigt, um die darunterliegenden Teile sichtbar zu machen.

Das in den Figuren gezeigte Schaltfeld 1 weist einen zugangslos verschlossenen Behälter 2 aus Stahlblech auf, der einen als Ganzes mit 3 bezeichneten Vakuum-Leistungsschalter mit einer Antriebsvorrichtung 4 und einen Dreistellungs-Lasttrennschalter 5 mit einer zugehörigen weiteren Antriebsvorrichtung 6 umfaßt. Der Behälter 2 ist im Betrieb geerdet und enthält ein geeignetes Isoliergas, beispielsweise Schwefelhexafluorid (SF₆). An der Frontwand des Behälters 1 befinden sich Durchführungen 7 für Kabelabgänge 10 und weitere Durchführungen 11 als Einspeisung.

Der Vakuum-Leistungsschalter 3 ist dreipolig ausgebildet und weist dementsprechend drei Vakuumschaltröhren 12 auf, die jeweils mittels einer geradlinig aufgebauten und eine Frontwand 13 des Behälter 1 durchsetzenden Kupplungsvorrichtung 14 durch die Antriebsvorrichtung 4 zum Ein- und Ausschalten betätigbar sind. Die drei Vakuumschaltröhren 12 liegen mit horizontaler Längsachse nebeneinander und sind in einer noch zu erläuternden Weise zwischen Isolierplatten befestigt. Der unterhalb des Vakuum-Leistungsschalters 3 angeordnete Lasttrennschalter 5 ist mit parallel zur Frontwand 13 des Behälters 2 verlaufender Drehachse angeordnet. Die drei Pole des Lasttrennschalters 5 liegen daher in der Figur 1 ebenso hintereinander wie die drei Vakuumschaltröhren 12. Daher können die Verbindungen zwischen beiden Schaltern ohne Kreuzung hierzu vorgesehener Stromschienen 15 leicht hergestellt werden. Ergebnis der beschriebenen Ausrichtung der Vakuumschaltröhren 12 und des Lasttrennschalter 5 zur Frontwand 13 des Behälters 2 ist es auch, daß einspeisende Stromschienen 16 kreuzungsfrei vertikal zwischen den Durchführungen 11 und den Vakuumschaltröhren 12 verlegbar sind. Die Durchführungen 11 sind in der Höhe gestuft angeordnet, um den Anschluß von Stromschienen zu erleichtern. Bei einer mehrfeldrigen Schaltanlage sind auf diese Weise die Sammelschienen frontseitig anzuschließen, ohne daß Zugang zum Innenraum der Behälter bestehen muß.

Im folgenden werden Einzelheiten des Vakuum-Leistungsschalters 3 erläutert. Wie die Figur 1 zeigt, ist jeder Vakuumschaltröhre 12 eine obere Isolierplatte 17 zugeordnet, die an winkelförmigen Haltegliedern 20 befestigt sind. Die Halteglieder 20 sind an der Frontwand 13 und einer ihr gegenüberstehenden Rückwand 21 des Behälters 2 befestigt. Mit jeder oberen Isolierplatte 17 sind ein hinterer Träger 22 und ein vorderer Träger 23 verbunden, zwischen denen die Vakuumschaltröhre angeordnet ist. Jeweils eine obere Isolierplatte 17 mit den Trägern 22 und 23 sowie der Vakuumschaltröhre 12 bilden eine zwar nicht funktionsfähige, jedoch mechanisch zusammenhängende und montagefähige Einheit, die, solange der Behälter 2 noch offen ist, auf einfache Weise an den Haltegliedern 20 aufgehängt und befestigt werden kann.

Weiterer Bestandteil des Leistungsschalters 3 sind zwei untere Isolierplatten 24 und 25, die sich quer zu den oberen Isolierplatten 17 erstrecken und die ähnlich wie diese an Haltegliedern 26 befestigt sind, die ihrerseits an den Wänden des Behälters 2 befestigt sind. Die Isolierplatte 24 ist dabei gemeinsam für die hinteren, mit den Trägern 22 verbundenen Enden der Vakuumschaltröhren 12, während die Isolierplatte 25 gemeinsam für die vorderen, mit den Trägern 23 verbundenen Enden der Vakuumschaltröhren 12 ist. Diese Anordnung der Isolierplatten 17, 24 und 25 führt zu einer guten Versteifung gegen die hohen Kräfte, die Kurzschlußströme aufgrund der relativ kleinen gegenseitigen Abstände der Vakuumschaltröhren im Isoliergas hervorrufen können, während gleichzeitig die Zirkulation des in dem Behälter 2 befindlichen Isoliergases im Bereich der Vakuumschaltröhren 12 weniger als bei Verwendung einer einzigen unteren Isolierplatte behindert ist.

Die unteren Halteglieder 26 sind zweckmäßig an gegenüberliegenden Seitenwänden 28 und 29 des Behälters 2 angebracht. Wird anstelle der einzelnen unteren Isolierplatten 24 und 25 eine gemeinsame untere Isolierplatte benutzt, so ist auch eine andere Anordnung der Halteglieder 26 möglich, beispielsweise sowohl an der Rückwand 21 als auch an den Seitenwänden 28 und 29. Auch empfiehlt es sich, eine für alle Vakuumschaltröhren 12 gemeinsame untere Isolierplatte so zu bemessen, daß sie ebenso wie die rechte untere Isolierplatte 25 in Richtung auf die Frontwand 13 nicht wesentlich über die Anschlußvorrichtung 30 hinausragt, damit die Elemente der Kupplungsvorrichtung 14 bei der Montage von unten gut zugänglich sind und das Isoliergas zirkulieren kann.

An den hinteren Enden der Vakuumschaltröhren 12 sind Anschlußschienen 27 vorgesehen, die durch Öffnungen der unteren Isolierplatten 24 nach unten herausgeführt und dort mit den Stromschienen 16 verbunden sind. Die vorderen unteren Isolierplatten 25 tragen jeweils eine Anschlußvorrichtung 30 für die Stromschienen 15 und ein biegsames Stromband 31, das die elektrische Verbindung mit dem bewegbaren Anschlußbolzen 32 der Vakuumschaltröhre 12 herstellt.

Jede der Vakuumschaltröhren 12 ist, wie schon erwähnt, durch eine Kupplungsvorrichtung 14 mit der Antriebsvorrichtung 4 verbunden. Als Bestandteile der Kupplungsvorrichtung 14 sind eine Klemmvorrichtung 33, ein Isolierkörper 34 und eine Betätigungsstange 35 in Verbindung mit einem Faltenbalg 36 vorgesehen. Der Faltenbalg 36 ist mit seinem einen Ende in der Frontwand 13 des Behälters 2 befestigt und an seinem gegenüberliegenden, in den Behälter 2 hineinragenden Ende mit der Betätigungsstange 35 verbunden. Mit dem an der Außenseite des Behälter 2 zugänglichen Ende der Betätigungsstange 35 ist ein Hebelgetriebe 37 verbunden, zu dem eine als Kontaktkraftfeder und als Ausschaltfeder dienende Zugfeder 40 gehört. Das Hebelgetriebe kann vorzugsweise den in der DE-A-34 14 016 beschriebenen Aufbau besitzen. Die entsprechend der Polzahl vorhandenen Hebelgetriebe 37 werden zum Einschalten der Vakuumschaltröhren in bekannter Weise gemeinsam von der Antriebsvorrichtung 4 mit einer Antriebskraft beaufschlagt. Zum Ausschalten wird die Antriebsvorrichtung 4 entklinkt, worauf die Zugfeder 40 als Ausschaltfeder wirksam werden und die Vakuumschaltröhren 12 entgegen dem in dem Behälter bestehenden Gasdruck ausschalten kann.

Wie bereits erwähnt, gehört zu dem Schaltfeld 1 ein Dreistellungs-Lasttrennschalter 5, beispielsweise in der Bauart gemäß der DE-C-33 04 272. Die Schaltung des Leistungsschalters 3 und des Lasttrennschalters 5 kann insbesondere entsprechend der DE-A-39 15 949 gewählt sein, um Kurzschlußströme ohne eine gegenseitige Verriegelung des Leistungsschalters und des Lasttrennschalters beherrschen zu können.

Eine für alle Pole des Lasttrennschalters 5 gemeinsame Schalterwelle 41 ist horizontal und parallel zur Frontwand 13 des Behälters 2 angeordnet. Die Antriebsvorrichtung 6 für den Lasttrennschalter 5 arbeitet mit der Schalterwelle 41 mittels einer weiteren, als Ganzes mit 42 bezeichneten Kupplungsvorrichtung zusammen, die so ausgebildet ist, daß der Einbau des Lasttrennschalters 5 in den Behälter 2 mit nur geringem Aufwand durchführbar ist. Hierzu weist die Kupplungsvorrichtung 42, wie an sich bekannt, einen Faltenbalg 43 auf, der mit seinem einen Ende gasdicht in der Frontwand 13 des Behälters 2 befestigt ist. Im Unterschied zu den Faltenbälgen 36 für die Vakuumschaltröhren 12 wird der Faltenbalg 43 nicht zur Einleitung einer linearen Bewegung, sondern einer Schwenkbewegung benutzt. Dies geschieht durch einen äußeren Schwenkhebel 44, dessen Schwenklager etwa in der Ebene der Frontwand 13 angeordnet ist. Am inneren Ende des äußeren Schwenkhebels 44 befindet sich ein Mitnehmerbolzen 45 für eine Gabelöffnung 46 eines inneren Schwenkhebels 47, der etwa mittig auf einem Lagerbolzen 50 gelagert ist. Am anderen Ende des inneren Schwenkhebels 47 wird durch ein Umlenkgetriebe 51 die Schalterwelle 41 betätigt. Zweckmäßig ist der innere Schwenkhebel 47 und das Umlenkgetriebe 51 an dem Lasttrennschalter 5 derart, befestigt, daß diese Einheit durch einfaches Aufschieben der Gabelöffnung 46 auf den Mitnehmerbolzen 45 mit dem äußeren Schwenkhebel 44 und damit mit der Antriebsvorrichtung 6 für den Lasttrennschalter 5 kuppelbar ist. Justier- und Einstellarbeiten können weitgehend entfallen.

## Patentansprüche

1. Gasisolierte Schaltanlage mit einem gasgefüllten Behälter (2) und einem in dem Behälter (2) mit horizontaler Lage seiner Vakuumschaltröhren (12) angeordneten mehrpoligen Vakuumschalter (3) sowie mit einem rechtwinklig dazu und mit horizontaler Lage seiner Schalterwelle (41) unterhalb des Vakuumschalters (3) angeordneten mehrpoligen Dreistellungs-Lasttrennschalter (5) und einer an einer Frontwand (13) des Behälters (2) angeordneten Antriebsvorrichtung (4, 6) für den Vakuumschalter (3) und den Lasttrennschalter (5), ferner mit unterhalb des Lasttrennschalters (5) an der Frontwand (13) angeordneten Abgangsdurchführungen (7),
**dadurch gekennzeichnet**, daß die Vakuumschaltröhren (12) mit rechtwinklig zur Frontwand (13) des Behälters (2) ausgerichteten Längsachsen angeordnet sind und daß der Lasttrennschalter (5) mit gleichfalls horizontaler, jedoch parallel zur Frontwand (13) des Behälters (2) ausgerichteter Drehachse angeordnet ist.

2. Gasisolierte Schaltanlage nach Anspruch 1,
**dadurch gekennzeichnet,** daß der Lasttrennschalter (5) durch einen mit seiner Schalterwelle (41) zusammenwirkenden inneren Schwenkhebel (47) betätigbar ist, der an seinem der Frontwand (13) des Behälters (2) zugewandten Ende zum Eingriff eines äußeren, gegenüber der Frontwand (13) gasdicht abgedichteten Schwenkhebels (44) eine Gabelöffnung (46) besitzt.

## Claims

1. Gas-insulated switchgear having a gas-filled container (2) and a multipole vacuum switch (3) arranged in the container (2) with its vacuum interrupters (12) in a horizontal position, and having a multipole three-position load-break switch (5) arranged beneath the vacuum switch (3) and at right-angles thereto and with its switch shaft (41) in a horizontal position, and having a drive device (4, 6) arranged on a front wall (13) of the container (2) for the vacuum switch (3) and for the load-break switch (5), furthermore having outgoing bushings (7) arranged on the front wall (13) beneath the load-break switch (5), characterised in that the vacuum interrupters (12) are arranged with their longitudinal axes aligned at right-angles to the front wall (13) of the container (2), and in that the load-break switch (5) is arranged with its axis of rotation likewise horizontal, yet aligned parallel with the front wall (13) of the container (2).

2. Gas-insulated switchgear according to claim 1, characterised in that the load-break switch (5) can be actuated by means of an inner twist handle (47) which cooperates with the switch shaft (41) of the load-break switch (5) and which has a forked opening (46) at the end facing towards the front wall (13) of the container (2), for engaging an outer twist handle (44) sealed in a gas-tight manner relative to the front wall (13).

## Revendications

1. Installation de distribution isolée au gaz comportant un réservoir (2) rempli de gaz et un interrupteur (3) à vide multipolaire et disposé dans le réservoir (2) en ayant ses tubes (12) d'interrupteur à vide en position horizontale ainsi qu'un sectionneur (5) à coupure en charge à trois positions multipolaire et disposé perpendiculairement à l'interrupteur (3) à vide et ayant son arbre (41) en position horizontale sous l'interrupteur (3) à vide, un dispositif (4,6) d'entraînement monté sur une paroi (13) frontale du réservoir (2) et destiné à l'interrupteur (3) à vide et au sectionneur (5) à coupure en charge et en outre des traversées (7) de sortie montées sous le sectionneur (5) de charge sur la paroi (13) frontale,
caractérisée en ce que les tubes (12) d'interrupteur à vide sont montés en ayant leurs axes longitudinaux dirigés perpendiculairement à la paroi frontale (13) du réservoir (2) et le sectionneur (5) à coupure en charge est monté en ayant son axe de rotation, de même horizontal, mais dirigé parallèlement à la paroi frontale (13) du réservoir (2).

2. Installation de distribution isolée au gaz suivant la revendication 1,
caractérisée en ce que le sectionneur (5) à coupure en charge peut être actionné par un levier (47) basculant intérieur, qui coopère avec l'arbre (41) du sectionneur (5) et qui comprend, pour saisir un levier (44) basculant extérieur et isolé de façon étanche au gaz par rapport à la paroi (13) frontale, une ouverture (46) de fourche à son extrémité tournée vers la paroi frontale (13) du réservoir (2).
